# EUROPÄISCHE PATENTSCHRIFT

(11) **EP 0 217 040 B1**
(45) Veröffentlichungstag und Bekanntmachung des Hinweises auf die Patenterteilung: **02.05.1990**
(21) Anmeldenummer: 86110267.1
(22) Anmeldetag: 25.07.1986
(51) Int. Cl.: E01C 23/08

(54) **Vorrichtung zum Auflockern von Tennenflächen**
Apparatus for loosening up compact ground
Dispositif pour ameublir une surface durcie

(30) Priorität: 28.09.1985 DE 3534676
(43) Veröffentlichungstag der Anmeldung: 08.04.1987
(73) Patentinhaber: Fischer, Adolf, D-7835 Teningen 3 - Bottingen (DE)
(72) Erfinder: Fischer, Adolf, D-7835 Teningen 3 - Bottingen (DE)
(74) Vertreter: Schmitt, Hans, Dipl.-Ing.

(56) Entgegenhaltungen:
- DE-C- 427 295
- GB-A- 198 241
- US-A- 3 794 121
- US-A- 3 881 553
- US-A- 4 081 034
- US-A- 4 212 357

## Beschreibung

Die Erfindung betrifft eine Vorrichtung zum Auflockem von aus einer Deckschicht und einer dynamischen Schicht aufgebauten Tennenflächen, beispielsweise von Sand-Sportplätzen, Hart-Tennisplätzen, Laufbahnen od.dgl., mit Hilfe von in die Tennenfläche einführbaren und darin bewegbaren, an ihren freien Enden abgeschrägten und dadurch eine langgezogene Schrägfläche bildenden Stiften oder Stacheln, die radial von der Oberfläche wenigstens einer Walze abstehen, welche über die aufzulockernde Tennenfläche rollbar ist, wobei die Länge der über den Umfang und die Länge der Walze verteilten Stifte oder Stacheln größer als die Dicke der Deckschicht der Tennenfläche ist.

Derartige Vorrichtungen zu dem genannten Zweck sind aus der DE-U 8 325 455, der DE-A 3 142 933 oder der DE-A 3 040 590 bekannt.

Beim Rollen einer derartigen Walze mit radial abstehenden Stiften, Stacheln oder sonstigen Vorsprüngen ergibt sich jedoch, daß diese vorspringenden Teile nicht etwa in gerader Linie ihrer Erstreckung, sondern etwas schräg, d.h. mit ihrer Seitenfläche in die zu bearbeitende und aufzulockemde Fläche eintreten müssen, also einer erheblichen seitlichen Belastung und insbesondere auch Biegebeanspruchung ausgesetzt sind, die außerdem die Verankerung an der Walzenoberfläche mit einem entsprechenden Moment beaufschlagt.

Sind dabei diese Stifte oder Stacheln angespitzt, trifft zuallererst die materialmäßig schwächste Stelle dieses Stiftes seitlich auf die Fläche und kann deshalb unter der erwähnten Belastung verbogen werden.

Im weiteren Verlauf der Rollbewegung der Walze muß der Stift im Inneren des Erdreiches oder des aufzulockernden Materiales eine Schwenkbewegung durchführen, wonach er schließlich unter einem anderen Winkel wieder austritt, als er ihn beim Eintritt in die aufzulockernde Fläche einnahm. Diese Schwenkbewegung im Inneren der aufzulockernden Fläche kann nun dazu führen, daß das Material nicht nur durch den Einstichvorgang aufgelockert, sondern gleichzeitig auch angehoben und etwas versetzt, also praktisch aufgewühlt und umgepflügt wird, weil die Stiftlängsseite - vor allem bei Ausbildung des Stiftes als vorspringender Zahn gemäß der DE-A 3 142 933 das Material verschieben muß. Bei nicht zahnförmigen, sondern im Querschnitt runden Stiften wird eine solche Wühlbewegung ggfs. etwas vermindert, ist aber ebenfalls nicht zu vermeiden. Somit besteht die Gefahr, daß die übereinanderliegenden und aufzulockernden Schichten der Tennenfläche auch teilweise miteinander vermischt werden, also der Zweck der Schichtung zumindest teilweise verloren geht. Somit kann statt der gewünschten Regenerierung der Tennenfläche durch ein Auflockern diese mindestens nach mehreren derartigen Bearbeitungen in ihrer Struktur mehr oder weniger zerstört werden.

Zwar kennt man bereits auch eine Vorrichtung der eingangs erwähnten Art, bei der die in ihrem Querschnitt runden Stifte oder Stacheln an ihrem der Walzenoberfläche abgewandten, freien Ende abgeschrägt sind (vgl. US-PS 3 794 121). Da jedoch bei dieser vorbekannten Vorrichtung die Walzenstifte beim Drehen der Walze mit ihrer jeweils elliptisch abgeschrägten Spitze frontal in das Erdreich eintreten und diese Schrägfläche also senkrecht , zur Querschnittsebene der Walze angeordnet ist, besteht auch hier die Gefahr, daß die übereinanderliegenden und nur aufzulockernden Schichten der Tennenfläche in unerwünschter Weise durchmischt werden.

Der Erfindung liegt deshalb die Aufgabe zugrunde, eine Vorrichtung der eingangs erwähnten Art zu schaffen, bei welcher ein Vermischen der verschiedenen Schichten der aufzulockernden Tennenfläche durch die relative Schwenkbewegung der Stifte von ihrem Eintritt bis zu ihrem Austritt aus der Fläche weitestgehend vermieden wird, wobei dennoch eine gute Auflockerung erreicht, eine vorzeitige Beschädigung vor allem des der Walzenoberfläche abgewandten Stiftendes aber weitestgehend vermieden werden soll.

Die Lösung dieser scheinbar widersprüchlichen Aufgabe besteht bei der Vorrichtung der eingangs erwähnten Art darin, daß die Abschrägung der Stifte oder Stacheln - betrachtet am lotrecht stehenden Stift - so angeordnet ist, daß die kürzere Ausdehnung der langgezogenen Schrägfläche in Fahrt-oder Drehrichtung der Walze orientiert ist.

Dadurch ergibt sich am Ende des Stiftes zwar eine Querschnittsverminderung, die aber in Drehrichtung nicht oder kaum wirksam wird, in dieser beim Eintritt in das Erdreich wirksam werdenden Belastungsrichtung also ihre Biegesteifigkeit weitgehend behält. Praktisch ist das Ende des Stiftes schneidenartig ausgebildet, wobei die Richtung der Schneide der Eintrittsrichtung entspricht, also nicht oder kaum auf Biegung beansprucht wird. In die dynamische Schicht greift somit ein in seiner seitlichen Ausdehnung schmalerer Teil des jeweiligen Stiftes ein, so daß praktisch kaum noch die Möglichkeit besteht, Material aus dieser dynamischen Schicht durch den etwas verschwenkbaren Stift mit in die Höhe zu nehmen und in die Deckschicht einzubringen und mit dieser zu vermischen. Gleichzeitig wird jedoch der Eintritt des angeschrägten Stiftes in die zunächst harte Oberfläche der Tennenfläche aufgrund dieser Verminderung seiner Ausdehnung erleichtert, wobei aber dennoch eine Verbiegung des Endes des Stiftes weitestgehend ausgeschlossen ist. Dennoch wird der Boden selbst praktisch nicht aufgewühlt und zerpflügt. Durch das Eintreten dieser Schrägfläche und die beim Eintreten und Abrollen zunehmende Querschnittsgröße ergibt sich ein allmähliches und schonendes Auflockern und Beseitigen von Spannungen innerhalb der Schichten der Tennenfläche, ohne diese stark zu zerpflügen und evtl. zu durchmischen.

Zweckmäßigerweise ist die Schrägfläche bei im Querschnitt kreisrunden Stiften etwa ellipsenförmig und verläuft von einer Meridianlinie des Stiftes zu der gegenüberliegenden, wobei die kleinere Achse dieser Ellipse im rechten Winkel zu einer Ebene durch den Durchmesser der Walze angeordnet ist. Runde Stifte sind besonders einfach herstellbar und darüber hinaus ergibt sich dann am äußeren Ende der Schrägfläche auch ein gerundeter schneidenförmiger Bereich, der entsprechend allmählich in das Erdreich eintritt und somit nicht sofort dem vollen Gegendruck des Erdreiches ausgesetzt ist, der im übrigen sofort ab Beginn dieses Eintretens durch die Zunahme der Materialdicke aufgrund der Schrägfläche auch wiederum vermindert wird.

Eine besonders vorteilhafte Ausgestaltung der Erfindung für eine möglichst gleichmäßige Wirkung ergibt sich, wenn einander an der Walze benachbarte Stifte und damit ihre Schrägflächen jeweils um 180° gegeneinander verdreht angeordnet sind. Von den Schrägflächen evtl. auf die Walze ausgeübte Axialkräfte werden dadurch gegeneinander aufgehoben.

Der Schrägungswinkel der Schrägfläche der Stifte ist gegenüber der am Ende der Schrägfläche beginnenden längsten Mantellinie des Stiftes zweckmäßigerweise ein spitzer Winkel, um die vorbeschriebene allmähliche Zunahme des wirksamen Stiftquerschnittes im Erdreich so langsam wie möglich zu steigern.

Entsprechend geringe Angriffsmöglichkeiten sind auch an dem Stift selbst dafür gegeben, bei seiner Schwenkbewegung Material mitzunehmen und umzuwühlen. Auch ist die Kombination einer Schrägfläche mit einem im übrigen runden Querschnitt deshalb zweckmäßig, weil auch an den Längsseiten der Schrägflächen praktisch Schneiden gebildet sind, von denen aus auch in Querschnittsrichtung des Stiftes nur eine allmähliche Querschnittsvergrößerung gemäß der der Schrägfläche abgewandten Rundung des Stiftes stattfindet.

Ausgestaltungen der Erfindung bezüglich des Schrägungswinkels der Schrägfläche sowie auch seiner axialen Ausdehnung in Relation zur Gesamtlänge des Stiftes und schließlich der Verteilung der Stifte an der Walzenoberfläche sind Gegenstand der Ansprüche 5 bis 10.

Vor allem bei Kombination einzelner oder mehrerer der vorbeschriebenen sowie in den Ansprüchen 5 bis 10 enthaltenen Merkmale und Maßnahmen ergibt sich eine Vorrichtung zum Auflockern von hart gewordenen Tennenflächen, bei welcher die Stifte sehr allmählich in den harten Boden eintreten, wobei sie dennoch in der dabei auftretenden Belastungsrichtung stabil und gegen Verformungen wenig anfällig sich, obwohl sie in ihrem Querschnitt an diesem Ende vermindert sind, so daß sie auch im weiteren Schwenkbereich innerhalb des aufzulockernden Materiales nicht zu einer Vermischung dieses Materiales in der Lage sind aber das verfestigte Material durch die allmähliche Querschnittserweiterung, die dabei auch immer tiefer in den Boden eindringt, wirkungsvoll auflockern und entspannen können.

Nachstehend ist die Erfindung mit ihren ihr als wesentlich zugehörenden Einzelheiten anhand der Zeichnung noch näher beschrieben.

Es zeigt in zum Teil schematisierter Darstellung:
Fig. 1 eine Seitenansicht einer erfindungsgemäßen Vorrichtung mit mehreren schematisch dargestellten Walzen, wobei diese Vorrichtung mittels einer Dreipunktaufhängung an einem Zugfahrzeug befestigt ist,
Fig. 2 eine Draufsicht der drei mit erfindungsgemäßen Stiften besetzten Walzen enthaltenden Vorrichtung,
Fig. 3 eine Ansicht einer Stachelwalze, wobei der besseren Übersicht wegen nur ein Teil der gleichmäßig an ihrer Oberfläche verteilten Stacheln oder Stifte angedeutet ist,
Fig. 4 in vergößertem Maßstab eine Stirnansicht einer Stachelwalze mit der Anordnung der einzelnen Stifte und ihren Schrägflächen, wobei die Schrägflächen benachbarter Stifte jeweils um 180_{°} gegeneinander verdreht sind,
. Fig. 5 in weiter vergrößertem Maßstab die Ansicht eines Stiftes der Stachelwalze mit Blick auf die erfindungsgemäße Schrägfläche und
Fig. 6 eine um 90_{°} gedrehte Ansicht des in Fig. 5 dargestellten Stiftes mit der Abschrägung der Schrägfläche an seinem freien Ende.

Eine im ganzen mit 1 bezeichnete Vorrichtung dient zum Auflockern von aus einer Deckschicht und einer dynamischen Schicht aufgebauten Tennenflächen, wie Sand-Sportplätzen, Hart-Tennisplätzen, Laufbahnen od.dgl. Die Vorrichtung 1 weist dabei wenigstens eine, im Ausführungsbeispiel drei an einer Zug- oder Schubeinrichtung 2, im Ausführungsbeispiel einer Zugeinrichtung 2, drehbar gelagert, mit abstehenden Stiften 3 oder Stacheln (vgl. Fig. 4 bis 6) versehene, über die aufzulockernde Tennenfläche rollbare Walzen 4 auf. Die Länge der über den Umfang und die Länge der Walze 4 verteilten Stifte 3 ist dabei größer als die Dicke der Deckschicht der Tennenfläche, jedoch geringer als die Gesamtdicke der beiden die Tennenfläche bildenden Schichten, nämlich der Deckschicht und der dynamischen Schicht.

In Fig. 4 erkennt man, daß die stacheiförmigen Stifte 3 radial von der Oberfläche der Walze 4 abstehen. Dadurch können sie beim Abrollen gut in die Tennenfläche einstechen, während ihres Duchganges durch die Schichten der Tennenfläche eine gewisse Schwenkbewegung durchführen und dann wieder austreten, so daß eine gewisse Reiativbewegung im Inneren der Schicht für deren Auflockern sorgt, ohne jedoch zu stark zu wühlen und zu pflügen.

In den Figuren 4 bis 6 erkennt man, daß das freie, von der Walzenoberfläche abgewandte Ende 3a der im Querschnitt im Ausführungsbeispiel kreisrunden Stifte 3 abgeschrägt ist, wobei die Schrägfläche 5 von einer Meridianlinie des Stiftes 3 zu der gegenüberliegenden verläuft und etwa ellipsenförmig ist und die kleinere Achse a dieser Ellipse od.dgl. in Dreh- bzw. Fahrtrichtung, d.h. in einer Ebene durch einen Durchmesser der Walze 4, angeordnet ist. Dabei können einander benachbarte Stifte jeweils um 180_{°} gegeneinander gedreht sein, wie es Fig. 4 andeutet. Die Schrägfläche 5 wird somit etwa in Drehrichtung durch die aufzulockernden Schichten und insbesondere auch die dynamische Schicht geführt, wobei durch die Querschnittsverminderung im Bereich der Schrägfläche 5 verhindert wird, daß Material aus dieser unteren Schicht mit in die obere Schicht gebracht und mit dieser vermischt wird. Dennoch ergibt sich durch das Einstechen dieser Schrägfläche und die beim Eintreten und Abrollen zunehmende Querschnittsgröße ein allmähliches und schonendes Auflockern und Beseitigen von Spannungen innerhalb der Schichten, ohne diese stark zu zerpflügen und evtl. zu durchmischen.

Dabei erkennt man vor allem in Fig. 6, daß der Schrägungswinkel der Schrägfläche 3a der Stifte 3 gegenüber der am Ende der Schrägfläche beginnenden längsten Mantellinie des Stiftes 3 ein spitzer Winkel ist. Entsprechend langsam nimmt der Stiftquerschnitt beim Eintritt in die aufzulockernde Tennenfläche zu. Beispielsweise kann dieser Schrägungswinkel der Schrägfläche 3a 14_{°} bis 45_{°}, vorzugsweise 20° bis 40°, insbesondere 30° betragen.

Die im Ausführungsbeispiel vorgesehenen drei Stachelwalzen 4 sind parallel zueinander und in Vorschubrichtung hintereinander mit Abstand angeordnet und können somit jeweils unabhängig voneinander rollen. Dabei haben sie jeweils den gleichen Durchmesser, so daß eine gleichmäßige Auflockerung erzielt wird. In Fig. 3 und 4 ist angedeutet, daß die Stifte 3 an der Walze 4 gleiche Abstände am Umfang haben und daß die Abstände zwischen den über die Länge der Walze 3 nebeneinander liegenden Stifte 4 ebenfalls gleich ist, wobei sich all diese Abstände jeweils entsprechen können, so daß eine sehr gleichmäßige Anordnung gegeben und somit eine gleichmäßige Bodenbearbeitung durchführbar ist. Die Stifte 3 sind dabei auf parallelen Umfangslinien der Walze 4 angeordnet und an den Walzen 4 sind jeweils Abstreifkämme 6 angeordnet, durch deren Zwischenräume die Stifte 3 beim Abrollen der Walzen 4 hindurchtreten. Somit werden die Stifte 3 immer wieder abgestreift und gereinigt.

Es sei erwähnt, daß die Stifte 3 einer Umfangslinie gegenüber denen der Nachbar-Umfangslinie in Umfangsrichtung gegeneinander versetzt sein können, so daß eine noch bessere Verteilung der Stifteintritte in den Boden erreicht wird.

Die Länge der Stifte 3 kann ausgehend von der Oberfläche der Walze 4 etwa 5 bis 10 cm, vorzugsweise etwa 6 bis 8 cm betragen, je nachdem, wie dick die die Tennenfläche bildenden Schichten sind. Dabei soll die Länge der Stifte 3 insgesamt so gewählt sein, daß die untere dynamische Schicht nicht voll durchstochen wird, aber die Stifte in diese Schicht eintreten. Versuche haben gezeigt, daß dadurch Verhärtungen und Spannungen in einer solchen Schicht gelöst werden, ohne die Schicht selbst nennenswert zu verändern.

Die Zugeinrichtung 2 hat im Ausführungsbeispiel eine Dreipunktaufhängung 7 zum Befestigen an einem Zugfahrzeug 8. Ferner hat die Zugeinrichtung 2 nicht näher dargestellte absenkbare Stempel, mit denen eine Lagerung möglich ist, ohne die Stifte 3 der Stachelwalzen 4 zu belasten.

Es sei noch erwähnt, daß auf der der Dreipunktaufhängung 7 gegenüberliegenden, dem Zugfahrzeug 8 abgewandten Seite 9 an der Zugeinrichtung 2 Hilfsräder vorgesehen sein können, die zum Anheben der Walzen 4 beim Wenden des Fahrzeuges 8 od. dgl. relativ zu diesen Walzen nach unten verstellbar sind, so daß die Walzen während des Wendevorganges abgehoben sind und ihre Stacheln trotz eines engen Wenderadius keine Zerstörung der Tennenfläche bewirken.

Die axiale Ausdehnung der Schrägfläche 3a beträgt etwa ein Drittel bis zwei Drittel, insbesondere etwa die Hälfte oder etwas weniger als die Hälfte der Gesamtlänge des über die Walzenoberfläche überstehenden Stiftes 3 und nimmt im Ausführungsbeispiel fünf Zwölftel des über einen Anschlag 3b oder die Walzenoberfläche überstehenden Teiles des Stiftes 3 ein. Dies ist ein guter Kompromiß zwischen einer möglichst verformungsfesten Form des Stiftes 3 bei dennoch möglichst allmählicher Zunahme des ins Erdreich eintretenden Querschnittes des Stiftes und der daraus resultierenden Materialverdrängung.

## Patentansprüche

1. Vorrichtung zum Auflockern von aus einer Deckschicht und einer dynamischen Schicht aufgebauten Tennenflächen, beispielsweise von Sand-Sportplätzen, Hart-Tennisplätzen, Laufbahnen od.dgl., mit Hilfe von in die Tennenfläche einführbaren und darin bewegbaren, an ihren freien Enden abgeschrägten und dadurch eine langgezogene Schrägfläche bildenden Stiften oder Stacheln, die radial von der Oberfläche wenigstens einer Walze abstehen, welcher über die aufzulockernde Tennenfläche rollbar ist, wobei die Länge der über den Umfang und die Länge der Walze verteilten Stifte oder Stacheln größer als die Dicke der Deckschicht der Tennenfläche ist, dadurch gekennzeichnet, daß die Abschrägung der Stifte oder Stacheln (3) - betrachtet am lotrecht stehenden Stift - so angeordnet ist, daß die kürzere Ausdehnung der langgezogenen Schrägfläche in Fahrt- oder Drehrichtung der Walze (4) orientiert ist.

2. Vorrichtung nach Anspruch 1, dadurch gekennzeichnet, daß die Schrägfläche (5) bei im Querschnitt kreisrunden Stiften (3) etwa ellipsenförmig . ist und von einer Meridianlinie des Stiftes (3) zu der gegenüberliegenden verläuft, und daß die kleinere Achse (a) dieser Ellipse im rechten Winkel zu einer Ebene durch den Durchmesser der Walze (4) angeordnet ist.

3. Vorrichtung nach Anspruch 1 oder 2, dadurch gekennzeichnet, daß einander an der Walze (4) benachbarte Stifte (3) und damit ihre Schrägflächen (5) jeweils um 180° gegeneinander verdreht angeordnet sind.

4. Vorrichtung nach einem der Ansprüche 1 bis 3, dadurch gekennzeichnet, daß der Schrägungswinkel der Schrägfläche (3a) der Stifte (3) gegenüber der am Ende der Schrägfläche beginnenden längsten Mantellinie des Stiftes (3) ein spitzer Winkel ist.

5. Vorrichtung nach einem der Ansprüche 1 bis 4, . dadurch gekennzeichnet, daß der Schrägungswinkel der Schrägfläche (3a) 15_{°} bis 45_{°}, vorzugsweise 20_{°} bis 40_{°}, insbesondere 30_{°} beträgt.

6. Vorrichtung nach einem der Ansprüche 1 bis 5, dadurch gekennzeichnet, daß die axiale Ausdehnung der Schrägfläche (3a) etwa ein Drittel bis zwei Drittel, insbesondere die Hälfte oder etwas weniger als die Hälfte der Gesamtlänge des über die Walzenoberfläche überstehenden Stiftes (3) vorzugsweise fünf Zwölftel des über einen Anschlag (3b) oder die Walzenoberfläche überstehenden Teiles des Stiftes (3) einnimmt.

7. Vorrichtung nach einem der Ansprüche 1 bis 6, dadurch gekennzeichnet, daß die über die Oberfläche der Walze (4) überstehende Gesamtlänge der Stifte (3) geringer als die Gesamtstärke der die Tennenfläche bildenden dynamischen Schicht und Deckschicht ist, ausgehend von der Oberfläche der Walze (4) zum Beispiel etwa 5 bis 10 cm, vorzugsweise etwa 6 bis 8 cm beträgt.

8. Vorrichtung nach einem der Ansprüche 1 bis 7, dadurch gekennzeichnet, daß die Stifte (3) an der Walze (4) gleiche Abstände am Umfang haben und daß die Abstände zwischen den über die Länge der Walze (3) nebeneinanderliegenden Stiften (4) vorzugsweise ebenfalls gleich ist und insbesondere den Abständen in Umfangsrichtung entspricht.

9. Vorrichtung nach einem der Ansprüche 1 bis 8, dadurch gekennzeichnet, daß die Stifte (3) auf parallelen Umfangslinien der Walze (4) angeordnet sind und an der Walze ein Abstreifkamm (6) angeordnet ist, durch dessen Zwischenräume die Stifte (3) und ihre Schrägflächen (3a) beim Abrollen der Walze (4) hindurchtreten und dabei abstreifbar sind.

10. Vorrichtung nach einem der Ansprüche 1 bis 9, dadurch gekennzeichnet, daß die Stifte (3) einer Umfangslinie gegenüber denen der Nachbar-Umfangslinie in Umfangsrichtung gegeneinander versetzt sind.

## Claims

1. An apparatus for loosening up fields composed of a top layer and a dynamic layer, e.g. of sand sports grounds, hard tennis courts, sports tracks or the like, with the aid of pins or spikes which are adapted to be fed into the field and to move therein and are slanted at their free ends and thereby form a long-drawn-out angular surface, said pins or spikes protruding radially from the surface of at least one roller which is adapted to be rolled over the field to be loosened up, the length of the pins or spikes distributed over the circumference and length of the roller being greater than the thickness of the top layer of the field, characterized in that the slant of the pins or spikes (3) - taken from the viewpoint of a pin in the vertical - is arranged in such a way that the shorter expanse of the long-drawn-out angular surface is oriented in the direction of travel or rotation of the roller (4).

2. The apparatus as claimed in claim 1, characterized in that in the case of pins (3) circular in cross section the angular surface (5) is approximately elliptic and runs from one meridian line of the pin (3) to the opposite one, and that the shorter axis (a) of said ellipse is arranged at right angles to a plane through the diameter of the roller (4).

3. The apparatus as claimed in claim 1 or claim 2, characterized in that pins (3) adjacent to one another on the roller (4), and thereby the angular surfaces (5) of said pins, are in each case arranged so as to be twisted through 180_{°} relative to one another.

4. The apparatus as cleimed in any one of claims 1 to 3, characterized in that the angle of slant of the angular surface (3a) of the pins (3) is an acute angle relative to the longest generating line of the pin (3), said generating line beginning at the end of the angular surface.

5. The apparatus as claimed in any one of claims 1 to 4, characterized in that the angle of slant of the angular surface (3a) is 15_{°} to 45_{°}, preferably 20° to 40_{°}, particularly 30_{°}.

6. The apparatus as claimed in any one of claims 1 to 5, characterized in that the axial expanse of the angular surface (3a) occupies approximately one third to two thirds, particularly half or somewhat less than half the total length of the pin (3) projecting above the surface of the roller, preferably five twelfths of that part of the pin (3) projecting above a stop (3b) or the surface of the roller.

7. The apparatus as claimed in any one of claims 1 to 6, characterized in that the total length of the pins (3) projecting above the surface of the roller (4) is smaller than the total thickness of the dynamic layer and top layer forming the tennis field, starting from the surface of the roller (4) is for example approximately 5 to 10 cms, preferably approximately 6 to 8 cms.

8. The apparatus as claimed in any one of claims 1 to 7, characterized in that the pins (3) on the roller (4) are equidistant at the circumferences and that the distances between the pins (3) lying side by side over the length of the roller (4) are preferably also the same and in particular correspond to the distances in the circumferential direction.

9. The apparatus as claimed in any one of claims 1 to 8, characterized in that the pins (3) are arranged on parallel circumferential lines of the roller (4) and a collecting comb (6) is arranged on the roller, the pins (3) and angular surfaces (3a) thereof passing through the interstices of said collecting comb as the roller (4) rolls and in so doing can be stripped clean.

10. The apparatus as claimed in any one of claims 1 to 9, characterized in that the pins (3) of one circumferential line are staggered relative to those of the neighbouring circumferential line in the circumferential direction.

## Revendications

1. Dispositif pour l'ameublissement des surface composées d'une couche de recouvrement et d'une couche dynamique, telles que par exemple les surfaces des terrains sportifs sablés, des courts de tennis, des pistes de course, etc., muni de pointes ou de dents biaisées sur leur extrémité libre, formant aussi une surface oblongue en biseau, ces pointes ou dents, à distance radiale par rapport à la surface d'au moins un rouleau, pénètrent et se montent à l'intérieur de la surface des terrains à ameublir, lors de la rotation du rouleau, la longueur des pointes ou des dents réparties sur le pourtour et la longueur du rouleau étant supérieure à l'épaisseur de la couche de recouvrement, caractérisé par le fait que le biseau des pointes ou des dents, observé sur la pointe étant d'aplomb, est disposé de telle façon que l'extension plus courte de la surface oblongue biaisée soit orientée dans le sens de la marche ou de la rotation du rouleau.

2. Disositif selon la revendication 1, caractérisé par le fait que la surface biseautée (5) des pointes à section ronde est à peu près de forme elliptique, s'étendant d'une ligne méridienne de la pointe (3) à la ligne opposée, et par le fait que l'axe le plus petit de cette ellipse est positionné à angle droit par rapport à un plan passant par le diamètre du rouleau (4).

3. Dispositif selon la revendication 1 ou 2, caractérisé par le fait que les pointes contigües sur le rouleau (4) et aussi leurs surfaces biseautées (5) sont disposées de façon à ce qu'elles soient tournées à 180_{°} l'une par rapport à l'autre.

4. Dispositif selon l'une des revendications 1 à 3, caractérisé par le fait que l'angle d'inclinaison de la surface biseautée (3a) des pointes (3) est un angle aigu par rapport à la génératrice la plus longue de la pointe, commençant à l'extrémité de la surface biseautée.

5. Dispositif selon l'une des revendications 1 à 4, caractérisé par le fait que l'angle d'inclinaison de la surface biseautée (3a) est de 15_{°} à 45_{°}, de préférence 20° à 40°, notamment 30_{°}.

6. Dispositif selon l'une des revendications 1 à 5, caractérisé par le fait que l'extension axiale de la surface biseautée est d'environ un tiers à deux tiers, notamment d'environ la moitié ou d'un peu moins de la moitié de la longueur totale de la pointe (3), saillant au-dessus de la surface du rouleau, de préférence cinq douzièmes de la pointe (3) saillant au-dessus d'une butée (3b) ou de la surface du rouleau.

7. Dispositif selon l'une des revendication 1 à 6, caractérisé par le fait que la longueur totale des pointes (3) saillant au-dessus de la surface du rouleau (4) est plus petite que l'épaisseur totale de la couche dynamique et de la couche de recouvrement formant la surface du terrain, cette longueur étant par exemple d'environ 5 à 10 cm, de préférence d'environ 6 à 8 cm, à partir de la surface du rouleau (4).

8. Dispositif selon l'une des revendications 1 à 7, caractérisé par le fait que les pointes (3) sur le pourtour du rouléau (4) ont les mêmes distances et que les distances entre les pointes (4) situées l'une à côté de l'autre sur la longueur du rouleau (3) sont de préférence aussi égales et qu'elles correspondent plus particulièrement aux distances dans la direction du pourtour.

9. Dispositif selon l'une des revendications 1 à 8, caractérisé par le fait que les pointes (3) sont placées sur les lignes parallèles du pourtour du rouleau (4) est par le fait qu'est disposé sur le rouleau un racleur (6) à travers lequel passent les pointes (3) et leurs surfaces biseautées (3a) pour être nettoyées lors de la rotation du rouleau.

10. Dispositif selon l'une des revendications 1 à 9, caractérisé par le fait que les pointes (3) d'une ligne de pourtour sont décalées les unes par rapport à celles de la ligne voisine, dans le sens du pourtour.
